# EUROPÄISCHE PATENTSCHRIFT

(11) **EP 0 696 550 B1**
(45) Veröffentlichungstag und Bekanntmachung des Hinweises auf die Patenterteilung: **26.11.1997**
(21) Anmeldenummer: 95110869.5
(22) Anmeldetag: 12.07.1995
(51) Int. Cl.: B67D 5/60, B67D 5/36

(54) **Anschliessvorrichtung**
Coupling device
Dispositif de branchement

(30) Priorität: 05.08.1994 DE 4427729
(43) Veröffentlichungstag der Anmeldung: 14.02.1996
(73) Patentinhaber: METALLGESELLSCHAFT AG, 60323 Frankfurt am Main (DE)
(72) Erfinder: Dolle, Lothar, D-44627 Herne (DE); Scheffler, Frank, D-40699 Erkrath (DE); Strobach, Karl, D-47269 Duisburg (DE); Vollmer, Friedel, D-44652 Herne (DE)

(56) Entgegenhaltungen:
- EP-A- 0 208 640
- EP-A- 0 528 727
- EP-A- 0 567 986
- US-A- 2 979 087

## Beschreibung

Die vorliegende Erfindung betrifft eine Anschließvorrichtung mit mindestens zwei Anschlüssen zum Anschließen an mindestens zwei Anschlüsse eines Behälters.

Bei Behältern, insbesondere sogenannten Bio-Containern zur Kompostierung von kompostierbarem Material, wie z. B. Hausmüll, muß in regelmäßigen Zeitabständen ein Austausch der Luft erfolgen, und das im Bio-Container abgesetzte Sickerwasser muß in regelmäßigen Zeitabständen als Abwasser aus dem Bio-Container abgeführt werden. An einen Bio-Container müssen daher für den Luftaustausch und den Abzug von Sickerwasser Schläuche angeschlossen werden. Das geschieht zur Zeit in herkömmlicher Weise dadurch, daß an jedem Bio-Container an jeden einzelnen Anschluß manuell ein Schlauch angeschlossen wird. Dieses Verfahren ist zeitaufwendig und daher kostenintensiv. Das Verfahren ist außerdem unsicher, da die Anschlüsse nicht die erforderliche Dichtigkeit aufweisen, insbesondere bei einer größeren Zahl von Behältern, die in einer oder in zwei Ebenen angeordnet sind. Bei Behältern, die in zwei Ebenen angeordnet sind, muß für die Bedienung der oberen Behälterebene noch eine zweite Begehungsebene vorhanden sein.

Die EP-A-0 208 640 betrifft eine Schaltvorrichtung zur Herstellung einer Verbindung zwischen einer Rohrverzweigungsanlage und einem Flüssigkeitsbehälter, wobei die Rohrenden der Rohrverzweigungsanlage mit korrespondierenden Öffnungen des Behälters kuppelbar sind.

In der US-A-2 979 087 ist eine Vorrichtung zur Kupplung einer ortsfesten Flüssigkeitsleitung mit einem verfahrbaren Flüssigkeitsbehälter beschrieben.

Die Aufgabe der vorliegenden Erfindung ist es, eine Anschließvorrichtung mit mindestens zwei Anschlüssen bereitzustellen, die parallel und gleichzeitig an die entsprechenden Anschlüsse eines Behälters mit hoher Dichtigkeit angeschlossen werden. Eine weitere Aufgabe der vorliegenden Erfindung ist es, eine Anschließvorrichtung für Behälter bereitzustellen, die nebeneinander angeordnet sind. Es ist schließlich eine Aufgabe der Erfindung, eine Anschließvorrichtung für Behälter bereitzustellen, die nebeneinander und in zwei Ebenen angeordnet sind.

Die der vorliegenden Erfindung zugrunde liegende Aufgabe wird durch eine Anschließvorrichtung mit mindestens zwei Anschlüssen zum Anschließen an mindestens zwei Anschlüsse eines Behälters gelöst, bestehend aus einer Bühne, einer Feder, Kniegelenken, zwischen denen eine Stange angebracht ist, einem drehbaren Zentralrohr und einem Hebel, wobei durch eine Drehung des Hebels von etwa 100° die Feder zusammengedrückt wird und die Stange mit den Kniegelenken gestreckt wird und die Anschlüsse der Anschließvorrichtung parallel und gleichzeitig mit den Anschlüssen des Behälters dicht verbunden werden. Bei der erfindungsgemäßen Anschließvorrichtung werden mehrere formschlüssige Verbindungen durch die Bewegung eines leicht zu bedienenden Hebels erhalten. Diese Beschleunigung des Arbeitsvorgangs trägt zu einer erheblichen Kostenminimierung bei. Gleichzeitig wird die Zuverlässigkeit, Arbeits- und Anlagensicherheit erhöht. Durch die formschlüssige Verbindung wird eine 100 %-ige Dichtigkeit der Verbindungen hergestellt. Durch die Feder wird eine hohe Anpreßkraft erreicht. Die Anschließvorrichtung ist leicht montierbar und gut anpaß- sowie ausrichtbar. Die Anschlüsse der Anschließvorrichtung passen formschlüssig an die entsprechenden Anschlüsse des Behälters. Bei Störungen können vorteilhafterweise Teile der Anschließvorrichtung ausgetauscht werden. Die Kupplungen und Rohrleitungen der erfindungsgemäßen Anschließvorrichtung sind korrosionsbeständig.

Eine bevorzugte Ausgestaltung der Erfindung ist eine Anschließvorrichtung, wobei die Anschlüsse für die Zufuhr von Luft und den Abzug von Abluft parallel und gleichzeitig mit den Anschlüssen des Behälters dicht verbunden werden. Das hat den Vorteil, daß die zwei Anschlüsse von der Bühne mit einer Bewegung des Hebels mit den Anschlüssen eines Behälters formschlüssig und zeitsparend dicht verbunden werden.

Eine bevorzugte Ausgestaltung der Erfindung ist eine Anschließvorrichtung, wobei die Anschlüsse für die Zufuhr von Luft und den Abzug von Abluft und der Anschluß für die Entwässerung parallel und gleichzeitig mit den Anschlüssen des Behälters dicht verbunden werden. Das hat den Vorteil, daß die drei Anschlüsse von der Bühne mit einer Bewegung des Hebels mit den Anschlüssen eines Behälters formschlüssig und zeitsparend dicht verbunden werden.

Die der Erfindung zugrunde liegende Aufgabe wird weiter durch eine Anschließvorrichtung gelöst, wobei die Bühne auf Schienen angeordnet ist und bei mindestens zwei nebeneinander angeordneten Behältern an jeden einzelnen Behälter angeschlossen wird. Dadurch kann die erfindungsgemäße Anschließvorrichtung vorteilhafterweise schnell von einem Behälter zum nächsten Behälter in einer Reihe von nebeneinander angeordneten Behältern bewegt werden. Diese vorteilhafte Ausgestaltung ergibt eine erhebliche Zeitersparnis bei der Bedienung von in Reihe angeordneter Behälter.

Die der Erfindung zugrunde liegende Aufgabe wird weiter durch eine Anschließvorrichtung mit mindestens zwei Anschlüssen zum Anschließen an mindestens zwei Anschlüsse jeweils für einen unteren und einen darüber angeordneten Behälter gelöst, die aus einer Feder, Kniegelenken, einer zwischen dieser angebrachten Stange, einem drehbaren Zentralrohr und einem Hebel besteht, wobei die Zentralrohre und die Hebel spiegelbildlich angeordnet sind und durch Drehungen der Hebel von etwa 100° von der mit der Anschließvorrichtung für den unteren Behälter verbundenen Bühne aus die Federn zusammengedrückt und die Stangen mit den Kniegelenken gestreckt und die Anschlüsse im unteren Bereich der Anschließvorrichtung parallel und gleichzeitig mit den Anschlüssen des unteren Behälters und die Anschlüsse im oberen Bereich der Anschließvorrichtung parallel und gleichzeitig mit den Anschlüssen des auf dem unteren Behälter angeordneten oberen Behälter dicht verbunden werden. Behälter werden häufig aus Platz- und Wirtschaftlichkeitsgründen in zwei Ebenen angeordnet. Diese erfindungsgemäße Ausgestaltung hat den Vorteil, daß zwei übereinander stehende Behälter von einer Bühne bedient werden. Dadurch wird eine Bewegungsebene für die Bedienung der oberen Ebene vorteilhafterweise eingespart. Beide Behälter können vorteilhafterweise zur gleichen Zeit von der Bühne bedient werden. Mit dieser Maßnahme werden besonders große wirtschaftliche Vorteile und eine besonders große Zeitersparnis erreicht.

Eine bevorzugte Ausgestaltung der Erfindung ist eine Anschließvorrichtung, wobei die Anschlüsse für die Zufuhr von Luft und den Abzug von Abluft parallel und gleichzeitig mit den Anschlüssen des unteren Behälters und die Anschlüsse für die Zufuhr von Luft und den Abzug von Abluft parallel und gleichzeitig mit den Anschlüssen des oberen Behälters dicht verbunden werden. Das hat den Vorteil, daß die zwei Anschlüsse des unteren und/oder oberen Behälters von der Bühne mit einer Bewegung des unteren und/oder oberen Hebels mit den Anschlüssen des unteren und/oder oberen Behälters formschlüssig und zeitsparend dicht verbunden werden.

Eine bevorzugte Ausgestaltung der Erfindung ist eine Anschließvorrichtung, wobei die Anschlüsse für die Zufuhr von Luft und den Abzug von Abluft und der Anschluß für die Entwässerung parallel und gleichzeitig mit den Anschlüssen des unteren Behälters und die Anschlüsse für die Zufuhr von Luft und den Abzug von Abluft und der Anschluß für die Entwässerung parallel und gleichzeitig mit den Anschlüssen des oberen Behälters dicht verbunden werden. Das hat den Vorteil, daß die drei Anschlüsse des unteren und/oder oberen Behälters von der Bühne mit einer Bewegung des unteren und/oder oberen Hebels mit den Anschlüssen des unteren und/oder oberen Behälters formschlüssig und zeitsparend dicht verbunden werden.

Eine bevorzugte Ausgestaltung der Erfindung ist eine Anschließvorrichtung, wobei zwischen den Anschlüssen der Anschließvorrichtung und den Anschlüssen der Behälter Ringdichtungen angebracht sind. Mit den Ringdichtungen werden besonders gute Ergebnisse bei der Dichtigkeit der formschlüssigen Anschlüsse erreicht.

Erfindungsgemäß ist die Verwendung einer Anschließvorrichtung für parallele und gleichzeitige Zufuhr von Luft und Abzug von Abluft sowie Entwässerung von Bio-Containern, die bei der Kompostierung zur Intensiv- und Nachrotte eingesetzt werden, vorgesehen, inbesondere, wenn die Bio-Container in einer und in zwei Ebenen angeordnet sind.

Die Erfindung wird anhand einer Zeichnung näher erläutert.

Es zeigen:
- Fig. 1:: Eine Draufsicht auf die Anschlüsse der Anschließvorrichtung, die mit den Anschlüssen des Behälters nicht verbunden sind, d. h. im abgedockten Zustand.
- Fig. 2:: Eine Draufsicht auf die Anschlüsse der Anschließvorrichtung, die mit den Anschlüssen des Behälters verbunden sind, d. h. im angedockten Zustand.
- Fig. 3:: Eine Seitenansicht auf die Anschließvorrichtung mit Vorrichtungen zum Anschließen an Behälter, die in zwei Ebenen angeordnet sind.

In Fig. 1 wird eine Anschließvorrichtung dargestellt, wobei die Anschlüsse (9, 10) für die Zufuhr von Luft und den Abzug von Abluft und der Anschluß (13) für die Entwässerung mit den Anschlüssen (11, 12) sowie (14) des Behälters (1) nicht verbunden sind. Die Stange (6) und die Kniegelenke (4, 5) sind nicht gestreckt. Der Hebel (8) ist um 100° nach rechts gedreht. Die in der Fig. 1 nicht gezeigte Feder (3) ist entspannt.

In Fig. 2 wird eine Anschließvorrichtung dargestellt, wobei die Anschlüsse (9, 10) für die Zufuhr von Luft und den Abzug von Abluft und der Anschluß (13) für die Entwässerung parallel und gleichzeitig mit den Anschlüssen (11, 12) sowie (14) des Behälters (1) verbunden sind. Die Stange (6) und die Kniegelenke (4, 5) sind zu einer Linie gestreckt. Der Hebel (8) ist um 100° nach links gedreht. Die in der Fig. 2 nicht gezeigte Feder (3) ist zusammengedrückt, wodurch der Druck auf die Verschlüsse erbracht wird, der dichte Verbindungen garantiert.

In Fig. 3 sind zwei Anschließvorrichtungen jeweils mit zwei Anschlüssen zum Anschließen an zwei Anschlüsse eines unteren Behälters (1) und eines darüber angeordneten Behälters (1') dargestellt, wobei die Anschlüsse jeweils aus einer Feder (3,3'), zwei Kniegelenken (4,4', 5,5'), zwischen denen eine Stange (6,6') angebracht ist, einem drehbaren Zentralrohr (7,7') und einem Hebel (8,8') bestehen und die Zentralrohre (7,7') und die Hebel (8,8') spiegelbildlich angeordnet sind. Die mit dem unteren Behälter (1) verbindbare Anschlußvorrichtung besitzt eine Brücke (2). Die Anschlüsse im unteren Bereich der Anschließvorrichtung werden parallel und gleichzeitig mit den Anschlüssen des unteren Behälters (1) und die Anschlüsse im oberen Bereich der Anschließvorrichtung parallel und gleichzeitig mit den Anschlüssen des auf dem unteren Behälter (1) angeordneten oberen Behälters (1') verbunden.

## Patentansprüche

1. Anschließvorrichtung mit mindestens zwei Anschlüssen zum Anschließen an mindestens zwei Anschlüsse eines Behälters (1), bestehend aus einer Bühne (2), einer Feder (3), Kniegelenken (4, 5), zwischen denen eine Stange (6) angebracht ist, einem drehbaren Zentralrohr (7) und einem Hebel (8), wobei durch eine Drehung des Hebels (8) von etwwa 100° die Feder (3) zusammengedrückt wird und die Stange (6) mit den Kniegelenken (4, 5) gestreckt wird und die Anschlüsse der Anschließvorrichtung parallel und gleichzeitig mit den Anschlüssen des Behälters (1) dicht verbunden werden.

2. Anschließvorrichtung nach Anspruch 1, wobei die Anschlüsse (9, 10) für die Zufuhr von Luft und den Abzug von Abluft parallel und gleichzeitig mit den Anschlüssen (11, 12) des Behälters (1) dicht verbunden werden.

3. Anschließvorrichtung nach Anspruch 1, wobei die Anschlüsse (9, 10) für die Zufuhr von Luft und den Abzug von Abluft und der Anschluß (13) für die Entwässerung parallel und gleichzeitig mit den Anschlüssen (11, 12) sowie (14) des Behälters (1) dicht verbunden werden.

4. Anschließvorrichtung nach Anspruch 1, wobei die Bühne (2) auf Schienen angeordnet ist und bei mindestens zwei nebeneinander angeordneten Behältern (1) an jeden einzelnen Behälter (1) angeschlossen wird.

5. Anschließvorrichtung mit mindestens zwei Anschlüssen zum Anschließen an mindestens zwei Anschlüsse jeweils für einen unteren und einen darüber angeordneten Behälter (1,1'), bestehend aus einer Feder (3,3'), Kniegelenken (4,4', 5,5'), zwischen denen eine Stange (6,6') angebracht ist, einem drehbaren Zentralrohr (7,7') und einem Hebel (8,8'), wobei die Zentralrohre (7,7') und die Hebel (8,8') spiegelbildlich angebracht sind und von einer mit der Anschließvorrichtung für den unteren Behälter (1) verbundenen Bühne (2) aus durch eine Drehung der Hebel (8,8') von etwa 100°, die Federn (3,3') zusammengedrückt und die Stangen (6,6') mit den Kniegelenken (4,4', 5,5') gestreckt werden und die Anschlüsse im unteren Bereich der Anschließvorrichtung parallel und gleichzeitig mit den Anschlüssen des unteren Behälters (1) und die Anschlüsse im oberen Bereich der Anschließvorrichtung parallel und gleichzeitig mit den Anschlüssen des auf dem unteren Behälter (1) angeordneten oberen Behälters (1') dicht verbunden werden.

6. Anschließvorrichtung nach Anspruch 5, wobei die Anschlüsse (9, 10) für die Zufuhr von Luft und den Abzug von Abluft parallel und gleichzeitig mit den Anschlüssen (11, 12) des unteren Behälters (1) und die Anschlüsse (9, 10) für die Zufuhr von Luft und den Abzug von Abluft parallel und gleichzeitig mit den Anschlüssen (11, 12) des oberen Behälters (1') dicht verbunden werden.

7. Anschließvorrichtung nach Anspruch 5, wobei die Anschlüsse (9, 10) für die Zufuhr von Luft und den Abzug von Abluft und der Anschluß (13) für die Entwässerung parallel und gleichzeitig mit den Anschlüssen (11, 12) sowie (14) des unteren Behälters (1) und die Anschlüsse (9, 10) für die Zufuhr von Luft und den Abzug von Abluft und der Anschluß (13) für die Entwässerung parallel und gleichzeitig mit den Anschlüssen (11, 12) sowie (14) des oberen Behälters (1') dicht verbunden werden.

8. Anschließvorrichtung nach den Ansprüchen 1 bis 8, wobei zwischen den Anschlüssen der Anschließvorrichtung und den Anschlüssen des unteren Behälters (1) und/oder des oberen Behälters (1') Ringdichtungen (15) angebracht sind.

9. Verwendung einer Anschließvorrichtung nach den Ansprüchen 1 bis 8 für parallele und gleichzeitige Zufuhr von Luft und Abzug von Abluft sowie Entwässerung von Bio-Containern, die bei der Kompostierung zur Intensiv- und Nachrotte eingesetzt werden, insbesondere, wenn die Bio-Container in einer und in zwei Ebenen angeordnet sind.

## Claims

1. A connecting device with at least two connectors for connection to at least two connectors of a container (1), comprising a stage (2), a spring (3), knee joints (4, 5) between which a rod (6) is mounted, a rotatable central tube (6) and a lever (8), where by rotating the lever (8) by about 100° the spring (3) is compressed and the rod (6) with the knee joints (4, 5) is stretched and the connectors of the connecting device are tightly connected with the connectors of the container (1) in parallel and at the same time.

2. The connecting device as claimed in claim 1, where for supplying air and discharging exhaust air the connectors (9, 10) are tightly connected with the connectors (11, 12) of the container (1) in parallel and at the same time.

3. The connecting device as claimed in claim 1, where the connectors (9, 10) for supplying air and discharging exhaust air and the connector (13) for dehydration are tightly connected with the connectors (11, 12) as well as (14) of the container (1) in parallel and at the same time.

4. The connecting device as claimed in claim 1, where the stage (2) is mounted on rails and, in the case of at least two containers (1) disposed one beside the other, is connected to each individual container (1).

5. The connecting device with at least two connectors for connection to at least two connectors each for a lower and an upper container (1, 1'), comprising a spring (3, 3'), knee joints (4,4', 5,5') between which a rod (6, 6') is provided, a rotatable central tube (7, 7') and a lever (8, 8'), where the central tubes (7, 7') and the levers (8, 8') are mounted laterally reversed, and from a stage (2) connected with the connecting device for the lower container (1) through a rotation of the levers (8, 8') by about 100° the springs (3, 3') are compressed and the rods (6, 6') with the knee joints (4,4', 5,5') are stretched and the connectors in the lower part of the connecting device are tightly connected with the connectors of the lower container (1) in parallel and at the same time, and the connectors in the upper part of the connecting device are tightly connected with the connectors of the upper container (1') disposed on the lower container (1) in parallel and at the same time.

6. The connecting device as claimed in claim 5, where the connectors (9, 10) for supplying air and discharging exhaust air are tightly connected with the connectors (11, 12) of the lower container (1) in parallel and at the same time, and the connectors (9, 10) for supplying air and discharging exhaust air are tightly connected with the connectors (11, 12) of the upper container (1') in parallel and at the same time.

7. The connecting device as claimed in claim 5, where the connectors (9, 10) for supplying air and discharging exhaust air and the connector (13) for the dehydration are tightly connected with the connectors (11, 12) as well as (14) of the lower container (1) in parallel and at the same time, and the connectors (9, 10) for supplying air and discharging exhaust air and the connector (13) for the dehydration are tightly connected with the connectors (11, 12) as well as (14) of the upper container (1') in parallel and at the same time.

8. The connecting device as claimed in claims 1 to 8, where between the connectors of the connecting device and the connectors of the lower container (1) and/or the upper container (1') sealing rings (15) are provided.

9. Use of a connecting device as claimed in claims 1 to 8 for the parallel and simultaneous supply of air and discharge of exhaust air as well as dehydration of bio-containers, which are used in composting for the intensive rot and the afterrot, in particular when the bio-containers are disposed in one and in two planes.

## Revendications

1. Dispositif de raccordement comportant au moins deux raccords destinés à se raccorder à au moins deux raccords d'un bac (1), constitué d'une plate-forme (2), d'un ressort (3), de genouillères (4, 5), entre lesquelles une barre (6) est montée, d'un tuyau (7) central pouvant tourner et d'un levier (8), dans lequel, par une rotation du levier (8), le ressort (3) est comprimé d'environ 100° et la barre (6) est tendue par les genouillères (4, 5) et les raccords du dispositif de raccordement sont reliés parallèlement et simultanément de manière étanche aux raccords du bac (1).

2. Dispositif de raccordement suivant la revendication 1, dans lequel les raccords (9, 10) pour l'envoi d'air et pour l'évacuation d'air usé sont reliés parallèlement et simultanément de manière étanche aux raccords (11, 12) du bac (1).

3. Dispositif de raccordement suivant la revendication 1, dans lequel les raccords (9, 10) pour l'envoi d'air et pour l'évacuation d'air usé et le raccord (13) pour l'enlèvement de l'eau sont reliés parallèlement et simultanément de manière étanche aux raccordements (11, 12) ainsi qu'au raccord (14) du bac (1).

4. Dispositif de raccordement suivant la revendication 1, dans lequel la plate-forme (2) est montée sur des rails et, pour au moins deux bacs (1) disposés côte à côte, est reliée à chaque bac individuel (1).

5. Dispositif de raccordement, comportant au moins deux raccords pour le raccordement à au moins deux raccords respectivement pour un bac inférieur et pour un bac (1, 1') disposé au dessus, constitué d'un ressort (3, 3'), de genouillères (4,4', 5,5'), entre lesquelles une barre (6, 6') est montée, d'un tube (7, 7') central pouvant tourner et d'un levier (8, 8'), les tubes (7, 7') centraux et les leviers (8, 8') étant montés de manière symétrique comme en un miroir et par une rotation des leviers (8, 8') d'environ 100° les ressorts (3, 3') étant comprimés à partir d'une plate-forme (2) reliée au dispositif de raccordement pour le bac (1) inférieur et les barres (6, 6') étant tendues par les genouillères (4,4' , 5,5') et les raccords dans la zone inférieure du dispositif de raccordement étant reliés parallèlement et simultanément de manière étanche aux raccords du bac (1) inférieur et les raccords à la zone supérieure du dispositif de raccordement étant reliés parallèlement et simultanément de manière étanche aux raccords du bac (1') supérieur disposé sur le bac (1) inférieur.

6. Dispositif de raccordement suivant la revendication 5, dans lequel les raccords (9, 10) pour l'envoi d'air et l'évacuation d'air usé sont reliés parallèlement et simultanément de manière étanche aux raccords (11, 12) du bac (1) inférieur et les raccords (9, 10) pour l'envoi d'air et pour l'évacuation d'air usé sont reliés parallèlement et simultanément de manière étanche aux raccords (11, 12) du bac supérieur (1').

7. Dispositif de raccordement suivant la revendication 5, dans lequel les raccords (9, 10) pour l'envoi d'air et pour l'évacuation d'air usé et le raccord (13) pour l'enlèvement de l'eau sont reliés parallèlement et simultanément de manière étanche aux raccords (11, 12) ainsi qu'au raccord (14) du bac (1) inférieur et les raccords (9, 10) pour l'envoi d'air et pour l'évacuation d'air usé et le raccord (13) pour l'enlèvement de l'eau sont reliés parallèlement et simultanément de manière étanche aux raccords (11, 12) ainsi qu'au raccord(14) du bac supérieur (1').

8. Dispositif de raccordement suivant l'une des revendications 1 à 8, dans lequel des garnitures (15) d'étanchéité annulaires sont montées entre les raccords du dispositif de raccordement et les raccords du bac (1) inférieur et/ou du bac (1') supérieur.

9. L'utilisation d'un dispositif de raccordement suivant l'une des revendications 1 à 8, parallèlement et simultanément pour l'envoi d'air et l'évacuation d'air usé, ainsi que pour l'enlèvement de l'eau de containeurs biologiques, qui sont utilisés lors de la transformation en compost pour le pourrisage intensif et ultérieur, notamment lorsque les conteneurs biologiques sont disposés dans un plan ou dans deux plans.
